# EUROPÄISCHE PATENTSCHRIFT

(11) **EP 2 093 175 B1**
(45) Veröffentlichungstag und Bekanntmachung des Hinweises auf die Patenterteilung: **26.08.2015**
(21) Anmeldenummer: 09100082.8
(22) Anmeldetag: 29.01.2009
(51) Int. Cl.: B65H 29/58, B65H 29/62

(54) **Vorrichtung zum Ausschleusen von Bedruckstoffen, und Faltschachtelklebemaschine mit einer solchen Vorrichtung**
Device for discharging printed materials, and folding box glueing machine with such a device
Dispositif pour dévier matières d'impression, et machine de collage de boîtes pliantes avec un tel dispositif

(30) Priorität: 25.02.2008 DE 102008010987
(43) Veröffentlichungstag der Anmeldung: 26.08.2009
(73) Patentinhaber: Masterwork Machinery Co., Ltd., Tianjin, 300400 (CN)
(72) Erfinder: Diehr, Wolfgang, 41515, Grevenbroich (DE); Haverkamp, Hans, 41515, Grevenbroich (DE); Heidtmann, Thomas, 47877, Willich (DE); Klassen, Erich, 52538, Gangelt (DE); Terhorst, Carsten, 46499, Hamminkeln (DE)
(74) Vertreter: Strehl Schübel-Hopf & Partner

(56) Entgegenhaltungen:
- DE-A1- 3 608 058
- DE-A1-102004 049 490
- JP-A- S63 196 448
- JP-U- S62 140 060
- US-A- 4 307 800
- US-A- 5 467 976
- KRAMER W E: "COMPACT SECURE MAILBOX", XEROX DISCLOSURE JOURNAL, XEROX CORPORATION. STAMFORD, CONN, US, Bd. 18, Nr. 6, 1. November 1993 (1993-11-01), Seiten 619-624, XP000414757,

## Beschreibung

Die Erfindung betrifft eine Vorrichtung zum Ausschleusen von Bedruckstoffen gemäß dem Oberbegriff von Anspruch 1 und eine Faltschachtelklebemaschine gemäß dem Oberbegriff von Anspruch 9.

Faltschachtelklebemaschinen zur Herstellung von Faltschachteln aus Zuschnitten weisen bekannter Weise zumindest die folgenden Bearbeitungsstationen auf:
- Einen Einleger, der die zu verarbeitenden Zuschnitte mit hoher Geschwindigkeit aus einem Stapel nacheinander abzieht und einzeln der nachfolgenden Bearbeitungsstation zuführt,
- eine Faltstation, in der die mit einem Klebestreifen versehenen Zuschnittteile zur Herstellung einer Klebeverbindung um 180° umgelegt, also gefaltet werden,
- eine Überleitstation, die die gefalteten, mit noch nicht abgebundenen Klebenähten versehenen Zuschnitte in allen Teilen exakt ausgerichtet der nachfolgenden Sammel- und Presseinrichtung zuführt werden, und
- eine Sammel- und Presseinrichtung, in der zunächst ein Schuppenstrom aus gefalteten Zuschnitten gebildet wird, der anschließend zwischen Pressbändem für einige Zeit unter Druck gehalten wird, damit die Klebenähte abbinden.

Je nach herzustellenden Schachteltyp kann die Maschine weitere Bearbeitungsstationen enthalten; beispielsweise ein oder mehrere Vorbrecher, in denen Faltlappen vor- und zurückgefaltet werden, damit die entsprechenden Längsrilllinien durch Knicken um 180° weich und geschmeidig gemacht werden, und weitere Faltstationen, um zusätzliche Faltungen durchzuführen. Zu Beginn einer Faltstation ist üblicherweise ein Auftragwerk für Klebstoff angeordnet, das auf die zu verklebenden Faltlappen einen Klebstoffstreifen aufträgt.

Die Zuschnitte werden durch die einzelne Stationen durch angetriebene Fördermittel gefördert. Als angetriebene Fördermittel werden zwei oder drei Förderriemenpaare verwendet, die mit Querabstand so angeordnet sind, dass sie die Zuschnitte von oben und unten haltend führen.

Um fehlerhafte Faltschachtelzuschnitte oder Faltschachteln aus dem Förderrstrom zu entfernen sind aus dem Stand der Technik neben Teller- und Linearauswerfern auch Ausschleuseinrichtungen bekannt:

US 5 467 976 A offenbart eine Vorrichtung gem. dem Oberbegriff des Anspruchs 1.

Die der Patentschrift DE 698 16 717 T2 zugrunde liegende Erfindung beschreibt eine Aussortierungsvorrichtung in einem Förderer. An Maschinen zur Verarbeitung von aufeinanderfolgenden Papierbogen oder Kartonplatten schließen sich Förderer an, welche aus oberen und unteren Transportbändern gebildet werden, welche die Produkte sicher transportieren. Um Produkte, welche nicht den Qualitätsanforderungen entsprechen, aussortieren zu können, kommen Aussortierungsvorrichtungen zum Einsatz. Diese Vorrichtungen, auch Auswerfer genannt, müssen Produkte in kurzer Zeit aussortieren können, ohne dass es zu einem Materialstau kommt.

Die DE OS 1 223 682 zeigt eine Vorrichtung zum Aussortieren von zwischen oberen und unteren Förderbändern geführten Bogen. Das Aussortieren geschieht, indem ein Auslenkglied (welches als schwenkbar gelagerte Querstrebe ausgebildet ist) das obere Band gegen die Förderebene nach unten auslenkt. In Transportrichtung hinter dem Auslenkglied befindet sich ein Leitglied, welches als fester Führungskeil ausgebildet ist. Der Leitkeil besitzt eine horizontale und eine schräge Fläche, wobei die horizontale Fläche in der Transportebene von Bogen liegt, die nicht ausgeschleust werden und die schräge Fläche den Führungskanal für auszuschleusende Produkte mit bildet. Produkte, welche ausgeschleust werden, werden von einem unteren Förderer weiter transportiert. Der ausschließliche Transport durch den unteren Förderer geschieht nur auf einer begrenzten Teilstrecke. Über dem Großteil der Transportstrecke wird der auszuschleusende Bogen von einem oberen und unteren Förderer geklemmt und sicher abtransportiert.

Die GB 2 264 699 A zeigt eine Vorrichtung zum Ausschneiden von Abschnitten aus Gewebebahnen und zum Ausschleusen derselben. Ein Gewebe wird, von Walzen angetrieben, zwischen Führungsplatten hindurch transportiert. Wird ein Gewebeabschnitt detektiert, der nicht die Qualitätsanforderungen erfüllt, so wird der kritische Abschnitt im Bereich der Vorrichtung herausgeschnitten. Dazu fährt ein erstes Messer in die Transportebene und bildet durch den Schnitt die vordere Kante des Abschnitts. Das Messer dient gleichzeitig als Weiche, welche den Abschnitt entlang einer Führungsplatte ausleitet. Soweit das hintere Ende des Abschnitts ein zweites Messer passiert, trennt dieses den Abschnitt vom nachfolgenden Gewebe und die horizontale Transportrichtung wird sofort wieder freigegeben. Um Materialstau zu verhindern und die auszuschleusenden Abschnitte schnell und sicher zu entfernen, wird der Abschnitt von zwei gegeneinander angestellten Walzen ergriffen. Eine der Walzen ist angetrieben, wobei die Geschwindigkeit der Walze größer ist als die Transportgeschwindigkeit in der horizontalen Transportrichtung.

Die DE PS 1 113 358 zeigt eine Vorrichtung zum Ausscheiden fehlerhafter Bogen in Bogen erzeugenden und verarbeitenden Maschinen, in denen die Bogen zwischen endlosen Fördergurten vorbewegt und fehlerhafte Bogen durch Ablenken von Teilen der Fördergurte ausgeschieden werden: mittels Leitrollen werden sowohl Teile der oberen als auch der unteren Fördergurte aus ihrer normalen horizontalen Lage geschwenkt. Die Leitrollen werden dabei um eine gemeinsame feststehende Achse geschwenkt. Wie die ausgeschleusten Bogen weiter transportiert werden, wird nicht weiter ausgeführt.

Problematisch an den aus dem Stand der Technik bekannten Ausschleuseinrichtungen ist deren hohe Reaktionszeit und die ungenaue Reproduzierbarkeit der Bewegung von von Ausschleuselementen, welche die Ausschleusung eines Faltschachtelzuschnitts oder einer Faltschachtel einleiten. Die Reproduzierbarkeit wird noch weiter geschmälert, wenn die jeweiligen Ausschleuselemente durch einen jeweiligen Pneumatikzylinder angetrieben werden.

Aufgabe der vorliegenden Erfindung ist es deshalb, eine Vorrichtung zum Ausschleusen von Bedruckstoffen zu schaffen, die ein zuverlässiges Ausschleusen von Bedruckstoffen erlaubt.

Gelöst wird diese Aufgabe in vorteilhafter Weise durch eine Vorrichtung zum Ausschleusen mit den kennzeichnenden Merkmalen von Anspruch 1 sowie durch eine Faltschachtelklebemaschine mit den kennzeichnenden Merkmalen von Anspruch 9.

In der erfindungsgemäßen Vorrichtung zum Ausschleusen von Bedruckstoffen werden die Bedruckstoffe, wie Bogen oder Faltschachtelzuschnitte aus Papier, Pappe und dergleichen durch mindestens zwei parallel angeordnete Transportbandpaare geführt, die jeweils ein oberes und unteres Transportband aufweisen. Die Vorrichtung zum Ausschleusen besitzt weiter Auslenkelemente, wobei jedem Transportbandpaar ein Auslenkelement zugeordnet ist. Ein jeweiliges Auslenkelement dient dazu, das jeweilige obere und untere Transportband relativ zur horizontalen Förderebene nach unten auszulenken. Dadurch werden die auszuschleusenden Bedruckstoffe durch die ausgelenkten Bänder aus ihrer horizontalen Transportrichtung in eine Ausschleusrichtung abgeleitet und aus dem Förderstrom entfernt. In vorteilhafter Weise sind die Auslenkelemente mittelbar oder unmittelbar mit einer Welle verbunden und die Welle wird durch einen Aktuator angetrieben. Bei dem Aktuator kann es sich um einen Pneumatikzylinder, einen Hydraulikzylinder, einen steuerbaren Elektromotor oder insbesondere einen Servomotor handeln. Die Auslenkelemente können entweder direkt auf der Welle angeordnet sein oder sie sind über Zwischenelemente mit der Welle verbunden.

Gemäß der Erfindung sind dabei Exzenterscheiben verdrehfest auf der Welle angebracht, wobei je eine Exzenterscheibe einem jeweiligen Auslenkelement zugeordnet ist und auf dieses wirkt. Die Verdrehung der Welle mit den Exzenterscheiben und die Übertragung der Bewegung der Exzenterscheiben auf die Auslenkelemente bewirkt, dass die Auslenkelemente das Auslenken der Transportbänder und damit das Ausschleusen eines Bedruckstoffs auslösen.

In einer vorteilhaften Weiterbildung der Vorrichtung zum Ausschleusen ist - in Ausschleusrichtung betrachtet - nach den Auslenkelementen ein Leitblech angeordnet, welches in einem flachen Winkel zur horizontalen Förderebene angebracht ist. Die auszuschleusenden Bedruckstoffe werden in Ausschleusrichtung an dem Leitblech entlang vorbeibewegt. Vorteilhafterweise ist dem Leitblech gegenüber eine angetriebene Auswerferrolle angeordnet, so dass ein auszuschleusender Bedruckstoff zwischen Leitblech und Auswerferrolle geklemmt gefördert wird. Die Umfangsgeschwindigkeit der Auswerferrolle ist größer oder gleich der Geschwindigkeit der horizontalen Transportbänder, um einen auszuschleusenden Bedruckstoff schnell aus dem vertikalen Förderstrom von Bedruckstoffen entfernen zu können.

In einer ersten vorteilhaften Weiterbildung der beschriebenen Vorrichtung ist gegenüber der angetriebenen Auswerferrolle in das Leitblech eine Mehrzahl parallel zueinander angeordnete Wälzlager eingelassen, ein sogenanntes Wälzlagerpaket. Bei den Wälzlagern kann es sich insbesondere um Radialkugellager handeln. Die Wälzlager sind mit ihren Innenringen auf eine Achse aufgeschoben, welche parallel zur Achse der Auswerferrolle ist. Die Außenringe der Wälzlager sind erhaben gegenüber dem Leitblech. Dadurch werden auszuschleusende Bedruckstoffe zwischen Auswerferrolle und Außenringe der Wälzlager geklemmt gefördert.

In einer zweiten vorteilhaften Weiterbildung der Vorrichtung ist gegenüber der angetriebenen Auswerferrolle in das Leitblech eine Mehrzahl von rotierbaren Kugeln eingelassen. Die Kugeln werden jeweils durch einen Käfig gehalten und sind dabei so positioniert, dass eine Kuppe der Kugel erhaben gegenüber dem Leitblech ist. Auszuschleusende Bedruckstoffe werden damit zwischen Auswerferrolle und Kugeln geklemmt gefördert.

In einer dritten vorteilhaften Weiterbildung der Vorrichtung ist gegenüber der angetriebenen Auswerferrolle eine zweite Rolle angeordnet, deren Achse parallel zur Achse der Auswerferrolle angeordnet ist. Die Mantelfläche der zweiten Rolle ist erhaben gegenüber dem Leitblech. Auszuschleusende Bedruckstoffe werden zwischen beiden Rollen geklemmt gefördert.

Unabhängig von der Ausgestaltung des Gegenelements der Auswerferrolle kann die Auswerferrolle gummiert ausgeführt sein, wodurch der Reibwert zwischen Rolle und auszuschleusendem Bedruckstoff optimiert werden kann. In einer alternativen vorteilhaften Ausführungsform ist die Auswerferrolle mit Zähnen oder Nadeln versehen, wodurch sichergestellt wird, dass der auszuschleusende Bedruckstoff zuverlässig aus dem horizontalen Förderstrom entfernt wird.

Die Erfindung betrifft auch eine Faltschachtelklebemaschine mit einer wie oben stehend beschriebenen Vorrichtung zum Ausschleusen. In einer vorteilhaften Ausführungsform der Faltschachtelklebemaschine ist die Vorrichtung zum Ausschleusen als eigenständiges Maschinenmodul der Faltschachtelklebemaschine aufgebaut und ist stromaufwärtig einer Überleitstation der Faltschachtelklebemaschine angeordnet. Weiter sind die Überleitstation und die Vorrichtung zum Ausschleusen derart ausgestaltet, dass diese mit unterschiedlichen Geschwindigkeiten betrieben werden können. Wird z. B. die Überleitstation mit einer höheren Geschwindigkeit als die Vorrichtung zum Ausschleusen betrieben, so bleibt für den Prozess des Ausschleusens mehr Zeit, weil der Schachtelabstand vergrößert werden kann.

Eine Faltschachtelklebemaschine mit einer Überleitstation und einer Vorrichtung zum Ausschleusen von Bedruckstoffen wird offenbart, wobei die Bedruckstoffe wie Bogen oder Faltschachtelzuschnitte aus Papier, Pappe und dergleichen durch mindestens zwei parallel angeordnete Transportbandpaare geführt werden, die jeweils ein oberes und ein unteres Transportband aufweisen. Die Vorrichtung zum Ausschleusen verfügt weiterhin über Auslenkelemente, wobei je ein Auslenkelement pro Transportbandpaar vorhanden ist. Ein jeweiliges Auslenkelement bewirkt die Auslenkung des oberen und des unteren Transportbands relativ zur horizontalen Förderebene nach unten. Die auszuschleusenden Bedruckstoffe werden durch die ausgelenkten Transportbänder aus ihrer horizontalen Transportrichtung in eine Ausschleusrichtung abgeleitet. Die Vorrichtung zum Ausschleusen ist vorteilhafter Weise stromaufwärtig der Überleitstation angeordnet und die Überleitstation und die Vorrichtung zum Ausschleusen können mit unterschiedlichen Geschwindigkeiten betrieben werden.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausfuhrungsbeispiel

Die Erfindung soll an Hand eines Ausführungsbeispiels noch näher erläutert werden. Es zeigen in schematischer Darstellung
- Fig. 1a: einen Ausschnitt aus einer Faltschachtelklebemaschine während nicht ausgeschleust wird
- Fig. 1b: einen Ausschnitt aus einer Faltschachtelklebemaschine während ausgeschleust wird.
- Fig. 2a: eine Detailansicht der Vorrichtung zum Ausschleusen während nicht ausgeschleust wird
- Fig. 2b: eine Detailansicht der Vorrichtung zum Ausschleusen während ausgeschleust wird
- Fig. 3: eine räumliche Darstellung der Vorrichtung zum Ausschleusen
- Fig. 4: eine alternative Ausführungsform der Vorrichtung zum Ausschleusen

Fig. 1a zeigt die Vorrichtung zum Ausschleusen 200 mit den angrenzenden Maschinenmodulen Faltstation 100 und Überleitstation 300 als Ausschnitt einer Faltschachtelklebemaschinen 1000. Die Vorrichtung zum Ausschleusen 200 ist in der Position "Faltschachtel nicht ausschleusen". Das ist dadurch ersichtlich, dass der Auswerferhebel 7 und der federbelastete Hebel 13 sich in ihrer obersten Position befinden. Die als fehlerfrei bewerteten Faltschachteln 3800 werden weiterhin in waagrechter Transportrichtung T gefördert und an die Überleitstation 300 übergeben.

Auch die Fig. 1b zeigt die Vorrichtung zum Ausschleusen 200 mit den angrenzenden Maschinenmodulen Faltstation 100 und Überleitstation 300. Die Vorrichtung zum Ausschleusen 200 ist dabei in ihrer Position "Ausschussschachtel ausschleusen". Das wird dadurch ersichtlich, dass der Auswerferhebel 7 und der federbelastete Hebel 13 sich in ihrer unteren Position befinden. Die auszuschleusende Faltschachtel 38 wird aus der waagrechten Transportrichtung T unter einem flachen Winkel in Ausschleusrichtung A an einem Ableitblech 28 vorbeigeleitet und von der dem Ableitblech 28 gegenüber angeordneten angetriebenen Auswerferrolle 27 übernommen, nach unten transportiert und so ausgeschleust.

Fig. 2a zeigt die Vorrichtung zum Ausschleusen 200 im Zustand "Faltschachtel nicht ausschleusen" in einer Detaildarstellung. Der Auswerferhebel 7 steht in seiner obersten Position, im oberen Totpunkt. Die Lage ist dabei so ausgelegt, dass die dicksten zu verarbeitenden Faltschachteln 3800 im Geradeauslauf T, also dann, wenn nicht ausgeschleust wird, nicht berührt wird, um Beschädigungen wie Markierungen zu vermeiden. Der federbelastete Hebel 13 steht ebenfalls in seiner obersten Position. Diese Position wird durch den Anschlagbolzen 14 definiert, an den sich der Hebel 13 mit Federkraft (Feder 15) anlegt.

In der alternativen Ausführungsform kann die Feder 15 durch mindestens einen steuerbaren Hydraulik- oder Pneumatikzylinder ersetzt sein. Der Hebel 13 wird dann bei einer Auslenkung des Auswerferhebels 7 zeitgleich von dem Zylinder bewegt und in seine untere Position ausgelenkt. Die aktive Auslenkung des Hebels 13 stellt sicher, dass die Umstellung der Vorrichtung zum Ausschleusen 200 von "Faltschachtel nicht ausschleusen" auf "Ausschussschachtel ausschleusen" in kürzester Zeit erfolgt.

An der Position 37 könnte in das Ableitblech 28 ein reibungsminderndes Gegenelement eingelassen sein. Bei dem Gegenelement kann es sich beispielsweise um eine Mehrzahl von Wälzlagern, eine Mehrzahl von Kugeln oder um eine Rolle handeln.

Fig. 2b zeigt die Vorrichtung zum Ausschleusen 200 in ihrer Position "Ausschussschachtel ausschleusen" in einer Detailansicht. Das wird darin ersichtlich, dass der Auswerferhebel 7 und der federbelastete Hebel 13 sich jeweils in ihrer untersten Position befinden. Der Antrieb des Auswerferhebels 7 erfolgt mittels eines Servomotors 1, einer Kupplung (nicht dargestellt) und einer Sechskantwelle 2. Die Sechskantwelle 2 dreht einen Exzenter 3. Der Exzenter 3 wiederum treibt ein Koppelglied 4 an, das im Koppelpunkt 5 mit dem Auswerferhebel 7 verbunden ist. Der Auswerferhebel 7 schwenkt um die Achse 8, die einen Gestellpunkt darstellt. Die Sechskantwelle 2 ist ebenfalls ortsfest. Die vorderste Rolle des Auswerferhebels 7 drückt das obere Transportband 9 nach unten. Dadurch wird auch das untere Transportband 10 nach unten ausgelenkt. Außerdem wird der federbelastete Hebel 13 vom Auswerferhebel 7 über die Bänder 9 und 10 zum Ausschleusen von als fehlerhaft erkannten Faltschachteln 38 nach unten gedrückt. Die auszuschleusende Faltschachtel 38, auch als Ausschussschachtel bezeichnet, wird durch die beiden ausgelenkten angetriebenen Transportbänder 9 und 10 zwischen das Ableitblech 28 und die gummierte angetriebene Auswerferrolle 27 geleitet. Die Auswerferrolle 27 ist mittels des Einstellexzenters 23 über den Hebel 24 so eingestellt, dass die Auswerferrolle 27 nicht am Ableitblech 28 schleift. Der Einstellexzenter 23 wirkt dabei auf den Hebel 24, der sich um den Gestellpunkt der Achse 21 federbelastet drehen kann.

Der Antrieb des unteren Transportbands 10 erfolgt permanent durch die Antriebsscheibe 19. in der Die Antriebsscheibe 19 ist gestellfest auf der Antriebswelle 18 gelagert. Das obere Transportband 9 ist über einen Verbindungstrieb 16 und eine Antriebsscheibe 17 mit dem Antrieb des unteren Transportbandes 10 gekoppelt und wird mit angetrieben.

Fig. 3 ist eine perspektivische Darstellung der Vorrichtung zum Ausschleusen 200 ohne die angrenzenden Maschinenmodule. Darin ist der in Faltschachtelklebemaschinen Faltschachteltransport erkennbar. Dieser ist meist entweder einspurig oder wie hier zweispurig ausgeführt. Die Zweispurigkeit dient dazu, das Verdrehen von breiten Faltschachteln zu vermeiden und diese sicher transportieren und falten zu können. Ein Transportbandpaar besteht jeweils aus einem oberen Transportband 9 und einem unteren Transportband 10. Jedem Transportbandpaar ist dabei ein Auswerferhebel 7 (nicht dargestellt) zugeordnet. Damit ergibt sich, dass die in den Figuren 1a, 1b, 2a und 2b dargestellten Elemente Auswerferhebel 7, Exzentertrieb 3, 4. federbelasteter Hebel 13 und Transportbänder 9, 10 doppelt vorhanden sind. Die Ansteuerung der beiden Auswerferhebel 7 über die beiden Exzenter 3 erfolgt über nur eine Sechskantwelle 2 und einen Servomotor 1.

Fig. 4 zeigt eine alternative Ausführungsform der Vorrichtung zum Ausschleusen 200. Dabei ist die in den Figuren 1 - 3 dargestellte Auswerferrolle 27 durch eine kleinere Umlenkrolle 39 ersetzt worden. Die Umlenkrolle 39 wird ebenfalls vom unteren Transportband 10 angetrieben. Dabei ist die Auswurfgeschwindigkeit gleich der Schachteltransportgeschwindigkeit, d.h. der Geschwindigkeit der Transportbänder 9 und 10. Der notwendige Reibwert zum Transport der Ausschussschachtel 38 wird über eine Linienberührung des Transportbandes 10 mit der auszuschleusenden Schachtel 38 und dem Ableitblech 28 erzeugt. Das Ableitblech 28 ist im Gegensatz zu dem Ableitblech 28 der Figuren 1 - 3 leicht abgeändert: das Ableitblech 28 ist geschlitzt und umgreift die Umlenkrolle 40. Die Umlenkrolle 40 und die beiden links davon angeordneten Rollen 34 sind ohne Transportband ausgeführt und werden nur passiv angetrieben. Die Umlenkrolle 40 ist im Radius kleiner als die beiden Rollen 34 ausgeführt. Weiter ist die Umlenkrolle 40 etwas unterhalb der Förderebene E angeordnet, um den Geradeauslauf in Transportrichtung T nicht zu behindern. Das hat den Vorteil, dass sich die Umlenkrolle 40 im Gegenuhrzeigersinn drehen kann, ohne dabei die in Transportrichtung T geförderten Faltschachteln 3800 zu beschädigen. Das Ableitblech 28 kann in die Lücke zwischen die Rollen 40 und 41 gezogen werden und verbessert dadurch das Einfädeln der Ausschussschachtel 38 zwischen Ableitblech 28 und Umlenkrolle 39, so dass die auszuschleusenden Faltschachteln 38 sicher ausgeschleust werden können.

### Bezugszeichenliste

- 1: Servomotor
- 2: Sechskantwelle
- 3: Exzenter
- 4: Exzenterkoppelglied
- 5: Koppelpunkt von 4 und 7
- 7: Auswerferhebel
- 8: Schwenkachse
- 9: oberes Transportband
- 10: unteres Transportband

- 13: federbelasteter Hebel
- 14: Anschlagbolzen
- 16: Verbindungstrieb für Antrieb von 9
- 17: Antriebsscheibe für 16
- 18: Antriebswelle
- 19: Antriebsscheibe für 10

- 21: Schwenkachse von 24
- 23: Einstellexzenter
- 24: Hebel
- 27: angetriebene Rolle
- 28: Ableitblech

- 34: Transportrolle
- 38: auszuschleusende Schachtel
- 39: Umlenkrolle

- 40: Umlenkrolle
- 41: Rolle

- 100: Faltstation

- 200: Vorrichtung zum Ausschleusen

- 300: Überleitstation

- 1000: Faltschachtelklebemaschine

- 3800: Faltschachtel

- A: Ausschleusrichtung
- T: Transportrichtung
- E: Förderebene

## Patentansprüche

1. Vorrichtung (200) zum Ausschleusen von Bedruckstoffen (38), wie Bogen oder Faltschachtelzuschnitten aus Papier, Pappe und dergleichen, die durch mindestens zwei parallel angeordnete Transportbandpaare (9, 10) geführt werden, die jeweils ein oberes (9) und unteres (10) Transportband aufweisen, und mit je einem Auslenkelement (7), welches das jeweilige obere (9) und untere (10) Transportband relativ zur horizontalen Förderebene (E) nach unten auslenkt, wobei die auszuschleusenden Bedruckstoffe (38) durch die ausgelenkten Bänder (9, 10) aus ihrer horizontalen Transportrichtung (T) in eine Ausschleusrichtung (A) abgeleitet werden,
wobei
die Auslenkelemente (7) mit einer Welle (2) mittelbar oder unmittelbar verbunden sind, **dadurch gekennzeichnet, dass** die Welle (2) durch einen Aktuator (1), insbesondere einen Servomotor,
angetrieben wird,
und dass auf der Welle (2) Exzenterscheiben (3) verdrehfest angebracht sind, wobei je eine Exzenterscheibe (3) einem jeweiligen Auslenkelement (7) zugeordnet ist und auf dieses wirkt, wobei die Verdrehung der Welle (2) mit den Exzenterscheiben (3) durch die Auslenkelemente (7) das Auslenken der Transportbänder (9, 10) und damit das Ausschleusen eines Bedruckstoffs (38) bewirkt.

2. Vorrichtung zum Ausschleusen nach Anspruch 1,
**dadurch gekennzeichnet,**
**dass** in Ausschleusrichtung (A) nach den Auslenkelementen (7) ein Leitblech (28) angeordnet ist, welches in einem flachen Winkel zur horizontalen Förderebene (E) angeordnet ist.

3. Vorrichtung zum Ausschleusen nach Anspruch 2,
**dadurch gekennzeichnet,**
**dass** dem Leitblech (28) gegenüber eine angetriebene Auswerferrolle (27) angeordnet ist, so dass ein auszuschleusender Bedruckstoff (38) zwischen Leitblech (28) und Auswerferrolle (27) geklemmt gefördert wird, wobei die Umfangsgeschwindigkeit der Auswerferrolle (27) größer oder gleich der Geschwindigkeit der Transportbänder (9, 10) ist.

4. Vorrichtung zum Ausschleusen nach Anspruch 3,
**dadurch gekennzeichnet,**
**dass** gegenüber der angetriebenen Auswerferrolle (27) in das Leitblech (28) eine Mehrzahl parallel zueinander angeordneter Wälzlager, insbesondere Radialkugellager, eingelassen sind, die mit ihren Innenringen auf eine Achse parallel zur Achse der Auswerferrolle (27) aufgeschoben sind und deren Außenringe erhaben gegenüber dem Leitblech (28) sind.

5. Vorrichtung zum Ausschleusen nach Anspruch 3,
**dadurch gekennzeichnet,**
**dass** gegenüber der angetriebenen Auswerferrolle (27) in das Leitblech (28) eine Mehrzahl von rotierbaren Kugeln eingelassen sind, die erhaben gegenüber dem Leitblech (28) sind.

6. Vorrichtung zum Ausschleusen nach Anspruch 3,
**dadurch gekennzeichnet,**
**dass** gegenüber der angetriebenen Auswerferrolle (27) eine zweite Rolle mit einer Achse parallel zur Achse der Auswerferrolle (27) angeordnet ist, deren Mantelfläche erhaben gegenüber dem Leitblech (28) ist.

7. Vorrichtung zum Ausschleusen nach einem der Ansprüche 3 bis 6,
**dadurch gekennzeichnet,**
**dass** die Auswerferrolle (27) gummiert ist.

8. Vorrichtung nach einem der Ansprüche 3 bis 6,
**dadurch gekennzeichnet,**
**dass** die Auswerferrolle (27) mit Zähnen oder Nadeln versehen ist.

9. Faltschachtelklebemaschine (1000) mit einer Vorrichtung zum Ausschleusen (200) nach einem der vorangehenden Ansprüche.

10. Faltschachtelklebemaschine nach Anspruch 9,
**dadurch gekennzeichnet,**
**dass** die Vorrichtung zum Ausschleusen (200) als eigenständiges Maschinenmodul der Faltschachtelklebemaschine (1000) aufgebaut und stromaufwärtig einer Überleitstation (300) der Faltschachtelklebemaschine (1000) angeordnet ist und dass Überleitstation (300) und Vorrichtung zum Ausschleusen (200) mit unterschiedlichen Geschwindigkeiten betrieben werden können.

## Claims

1. A device (200) for removing printed materials (38) such as sheets or folding box blanks made of paper, cardboard or the like, which are fed through at least two pairs of parallelly arranged conveyor belts (9, 10) each having an upper conveyor belt (9) and a lower conveyor belt (10) and each having a deflecting element (7) for deflecting the respective upper (9) and lower (10) conveyor belt downwards with respect to the horizontal transport plane (E), wherein the printed materials (38) to be removed are diverted from their horizontal transport direction (T) to a removal direction (A), wherein
said deflecting elements (7) are directly or indirectly connected to a shaft (2), **characterized in that**
said shaft (2) is driven by an actuator (1), in particular a servomotor,
and that eccentric disks (3) are mounted on the shaft (2) in a rotationally stable manner, wherein a respective eccentric disk (3) is assigned to a respective deflecting element (7) and acts thereon, wherein the rotation of the shaft (2) having the eccentric disks (3) by said deflecting elements (7) causes the deflection of conveyor belts (9, 10) and thereby the removal of a printed material (38).

2. The device for removing according to claim 1,
**characterized in that**
a guide plate (28) which is positioned in a flat angle with respect to the horizontal transport plane (E) is arranged in the discharging direction (A) after the deflecting elements (7).

3. The device for removing according to claim 2,
**characterized in that**
a driven ejector roll (27) is arranged opposite to the guide plate (28), whereby a printed material (38) to be removed is fed in a state of being sandwiched between the guide plate (28) and the ejector roll (27), wherein the circumferential speed of said ejector roll (27) is larger than or the same as the speed of the conveyor belts (9, 10).

4. The device for removing according to claim 3,
**characterized in that**
opposite to the driven ejector roll (27), a plurality of parallelly arranged rolling bearings, in particular radial ball bearings, are embedded in said guide plate (28), said bearings being slid on an axis which is parallel to the axis of said ejector roll (27) and their inner rings and their outer rings being elevated with respect to said guide plate (28).

5. The device for removing according to claim 3,
**characterized in that**
opposite to said driven ejector roll (27), a plurality of rotatable balls which are elevated with respect to said guide plate (28) are embedded in said guide plate (28).

6. The device for removing according to claim 3,
**characterized in that**
opposite to the driven ejector roll (27), a second roll having an axis parallel to the axis of said ejector roll (27) is arranged having a jacket surface which is elevated with respect to said guide plate (28).

7. The device for removing according to any one of claims 3 to 6,
**characterized in that**
said ejector roll (27) is rubberized.

8. The device for removing according to any one of claims 3 to 6,
**characterized in that**
said ejector roll (27) is provided with cogs or needles.

9. A folding box gluing machine (1000) comprising a device for removing (200) according to any one of the preceding claims.

10. The folding box gluing machine according to claim 9,
**characterized in that**
said device for removing (200) is designed as an independent machine module of said folding box gluing machine (1000) and is arranged upstream of a transfer station (300) of said folding box gluing machine (1000) and that said transfer station (300) and said device for removing (200) are designed to be operated with different speeds.

## Revendications

1. Dispositif d'extraction (200) pour extraire d'un flux, des supports d'impression (38) tels que des feuilles ou des flans découpés de boites pliantes, en papier, carton et matériaux similaires, qui sont menés et guidés par au moins deux paires de bandes de transport (9, 10) agencées parallèlement, qui comportent respectivement une bande de transport supérieure (9) et inférieure (10), et avec chacune un élément déviateur (7) qui dévie la bande de transport respective supérieure (9) et inférieure (10) vers le bas par rapport au plan de transport (E) horizontal, les supports d'impression (38) à extraire du flux étant dirigés, par les bandes (9, 10) déviées, hors de leur direction de transport horizontale (T) vers une direction d'extraction (A), et les éléments déviateurs (7) étant reliés indirectement ou directement à un arbre (2),
**caractérisé**
**en ce que** l'arbre (2) est entraîné par un actionneur (1), notamment un servomoteur,
et **en ce que** sur l'arbre (2) sont placés deux disques d'excentrique (3) en y étant liés de manière fixe en rotation, chaque disque d'excentrique (3) étant associé respectivement à un élément déviateur (7) et agissant sur celui-ci, la rotation de l'arbre (2) avec les disques d'excentrique (3) produisant, par l'élément déviateur (7), la déviation des bandes de transport (9, 10) et ainsi l'extraction d'un support d'impression (38).

2. Dispositif d'extraction selon la revendication 1,
**caractérisé**
**en ce qu'**après les éléments déviateurs (7) en se référant à la direction d'extraction (A), est agencée une tôle de guidage (28), qui est disposée selon un angle aplati ou faible par rapport au plan de transport (E) horizontal.

3. Dispositif d'extraction selon la revendication 2,
**caractérisé**
**en ce qu'**en regard de la tôle de guidage (28), est agencé un rouleau éjecteur (27) entraîné, de sorte qu'un support d'impression (38) à extraire est transporté en étant serré entre la tôle de guidage (28) et le rouleau éjecteur (27), la vitesse périphérique du rouleau éjecteur (27) étant supérieure ou égale à la vitesse des bandes de transport (9, 10).

4. Dispositif d'extraction selon la revendication 3,
**caractérisé**
**en ce que** dans la tôle de guidage (28), en regard du rouleau éjecteur (27) entraîné, sont encastrés une pluralité de roulements agencés parallèlement les uns aux autres, notamment du type roulement radial à billes, qui sont emmanchés, avec leurs bagues intérieures, sur un axe parallèle à l'axe du rouleau éjecteur (27), et dont les bagues extérieures font saillie de la tôle de guidage (28).

5. Dispositif d'extraction selon la revendication 3,
**caractérisé**
**en ce que** dans la tôle de guidage (28), en regard du rouleau éjecteur (27) entraîné, sont encastrées une pluralité de billes rotatives, qui font saillie de la tôle de guidage (28).

6. Dispositif d'extraction selon la revendication 3,
**caractérisé**
**en ce qu'**en regard du rouleau éjecteur (27) entraîné, est agencé un deuxième rouleau comprenant un axe parallèle à l'axe du rouleau éjecteur (27) et dont la surface d'enveloppe périphérique fait saillie de la tôle de guidage (28).

7. Dispositif d'extraction selon l'une des revendications 3 à 6,
**caractérisé**
**en ce que** le rouleau éjecteur (27) est caoutchouté.

8. Dispositif d'extraction selon l'une des revendications 3 à 6,
**caractérisé**
**en ce que** le rouleau éjecteur (27) est muni de dents ou d'aiguilles.

9. Machine de collage de boites pliantes (1000) comprenant un dispositif d'extraction (200) selon l'une des revendications précédentes.

10. Machine de collage de boites pliantes selon la revendication 9,
**caractérisée**
**en ce que** le dispositif d'extraction (200) est réalisé sous forme de module de machine autonome de la machine de collage de boites pliantes (1000), et est agencé en amont d'un poste de transfert (300) de la machine de collage de boites pliantes (1000), et en ce que le poste de transfert (300) et le dispositif d'extraction (200) peuvent fonctionner avec des vitesses différentes.
